# EUROPÄISCHE PATENTSCHRIFT

(11) **EP 0 627 268 B1**
(45) Veröffentlichungstag und Bekanntmachung des Hinweises auf die Patenterteilung: **26.08.1998**
(21) Anmeldenummer: 94102871.4
(22) Anmeldetag: 25.02.1994
(51) Int. Cl.: B05B 9/04, B05B 12/02, B41F 35/00

(54) **Flüssigkeits-Sprühvorrichtung, insbesondere für Druckmaschinen**
Liquid spraying apparatus, especially for printing machines
Dispositif de pulvérisation de liquide, en particulier pour les machines à imprimer

(30) Priorität: 04.06.1993 DE 4318647
(43) Veröffentlichungstag der Anmeldung: 07.12.1994
(73) Patentinhaber: Baldwin Grafotec GmbH, 86165 Augsburg (DE)
(72) Erfinder: Stanka, Herbert, D-86316 Friedberg (DE)
(74) Vertreter: Vetter, Ewald Otto, Dipl.-Ing.

(56) Entgegenhaltungen:
- EP-A- 0 288 877
- DE-A- 2 826 135
- FR-A- 1 119 306
- US-A- 3 252 442
- US-A- 4 932 232

## Beschreibung

Die Erfindung betrifft eine Flüssigkeits-Sprühvorrichtung, insbesondere für Druckmaschinen, um Flüssigkeit auf einen rotierenden Druckmaschinenzylinder oder auf einen bewegten Bedruckstoff in der Druckmaschine zu sprühen, gemäß dem Oberbegriff von Anspruch 1.

Die Erfindung ist jedoch nicht auf die Anwendung bei Druckmaschinen beschränkt, sondern kann überall dort verwendet werden, wo kleine Flüssigkeitsmengen auf einer verhältnismäßig großen Fläche gleichmäßig verteilt werden müssen und ein Nachtropfen oder ein konzentrierter Flüssigkeitsstrahl am Ende einer Sprühperiode, wenn der Sprühstrahl zusammenfällt, vermieden werden sollte. Ein konzentrierter oder massiver Flüssigkeitsstrahl sowie Tropfen bilden auf einem quer zum Flüssigkeitsstrom bewegten Objekt einzelne Feuchtigkeitsstreifen. Diese sind nicht erwünscht.

Eine Flüssigkeits-Sprühvorrichtung nach der im Oberbegriff von Anspruch 1 angegebenen Art ist aus der DE-OS 28 26 135 bekannt. Dort dient die Flüssigkeits-Sprühvorrichtung als Gummituchwaschvorrichtung zum Befeuchten des Gummituches eines Gummituchzylinders in einer Druckmaschine. Sie enthält Kolbenpumpen zur Zufuhr von Flüssigkeiten zu einem Düsenbalken und federbelastete Rückschlagventile, welche in Strömungsrichtung zum Düsenbalken hin vom Flüssigkeitsdruck entgegen dem Federdruck geöffnet werden. Die Zerstäubung der Flüssigkeiten am Düsenbalken erfolgt nicht durch den Förderdruck der Kolbenpumpen, sondern durch einen Druckluftstoß, welcher die Flüssigkeit aus dem Düsenbalken hinausdrückt, nachdem die betreffende Kolbenpumpe zuvor eine bestimmte Flüssigkeitsmenge in den Düsenbalken gefördert hat.

Die DE-OS 40 13 465 A1 zeigt eine Druckmaschine mit einem Druckplattenzylinder, einem Gummituchzylinder, einem Gegendruckzylinder, einem Farbwerk und einem Feuchtwerk.

Die Flüssigkeits-Sprühvorrichtung vorliegender Erfindung eignet sich zum Sprühen von Flüssigkeit beispielsweise auf solche Druckplattenzylinder, Gummituchzylinder, Gegendruckzylinder, Rollen und Walzen von Farbwerken und Feuchtwerken einer Druckmaschine, und auch zum Befeuchten des in einer solchen Druckmaschine bedruckten Bedruckstoffes. Die Flüssigkeit kann beispielsweise Wasser, flüssiges Waschmittel, Lösungsmittel oder Mischungen davon sein. Hiermit können beispielsweise die genannten Zylinder von Farbe und Bedruckstoffasern gereinigt werden.

Durch die Erfindung soll die Aufgabe gelöst werden, ein Nachtropfen und ein Zusammenbrechen des Sprühstrahles zu einem massiven Flüssigkeitsstrahl und dadurch erzeugte Feuchtigkeitsstreifen auf einem besprühten Objekt am Ende einer Sprühperiode zu vermeiden. Mit "Sprühperiode" ist eine vorbestimmte, vorzugsweise einstellbare Zeitdauer bezeichnet, während welcher ein Flüssigkeitsstrom zu einem aus nebelartig oder wolkenartig kleinen Sprühtröpfchen bestehenden Sprühstrahl zerstäubt wird.

Diese Aufgabe wird gemäß der Erfindung durch die kennzeichnenden Merkmale von Anspruch 1 gelöst.

Durch die Erfindung wird ungefähr am Ende einer Sprühperiode die Förderung der Flüssigkeit abgeschaltet oder die betreffende Flüssigkeits-Druckleitung gesperrt, und es wird direkt am Ende der Sprühperiode oder vorzugsweise kurz vor dem Ende der Sprühperiode die Flüssigkeits-Druckleitung über eine Druckentspannungsleitung druckentlastet. Die Druckentspannungsleitung hat im Verhältnis zu einer Düsenöffnung einen sehr viel größeren Strömungsquerschnitt. Dadurch unterstützt die Druckentspannungsleitung nicht nur den Druckabbau, welcher auch über die Düse oder die Düsen der Sprühvorrichtung erfolgt, sondern die Druckentspannungsleitung baut aufgrund ihres großen Öffnungsquerschnitts den Druck auch viel schneller ab, als dies durch eine oder mehrere Düsen der Sprühvorrichtung allein möglich wäre. Die Zufuhr von Flüssigkeit in die Druckleitung wird vorzugsweise direkt am Ende der Sprühperiode beendet, entweder durch Abschalten oder Umschalten einer Pumpe oder durch ein gesteuertes "Auf" - "Zu"- Ventil an einem Einlaßende der Druckleitung. In anderer Ausführungsform kann die Zufuhr von Flüssigkeit kurz vor dem Ende der Sprühperiode beendet werden.

Vorzugsweise wird gemäß der Erfindung das Druckentspannungsventil bereits eine kurze Zeit vor dem Ende der Sprühperiode geöffnet, beispielsweise 1 s oder wenige 1/10 s vorher, und dann während einer sich über die Sprühperiode hinauserstreckenden Zeitdauer offengehalten. Der vor dem Ende der Sprühperiode liegende Teil der Entspannungszeit muß so kurz sein, daß der in der Druckleitung herrschende Flüssigkeitsdruck noch bis zum Ende der Sprühperiode ausreicht, die Flüssigkeit an der Düsenvorrichtung in Form eines Sprühnebels oder einer Sprühwolke in feine Sprühtröpfchen zu zerstäuben. Gemäß einer bevorzugten Ausführungsform wird das Druckentspannungsventil während der Sprühperiode bis ungefähr 0,2 s vor Ende der Sprühperiode geschlossen gehalten, dann geöffnet, und nach Ablauf der Sprühperiode weiterhin 0,8 s offengehalten, und erst dann geschlossen, so daß sich eine gesamte Entspannungszeit von ungefähr 1 s ergibt. Dies sind bevorzugte Zeitwerte. Wesentlich ist, daß das Druckentspannungsventil zwar vor Ablauf der Sprühperiode geöffnet wird, jedoch nur so kurze Zeit vorher, daß die Flüssigkeit bis zum Ende der Sprühperiode noch ausreichend zerstäubt wird. Nach Ablauf der Sprühperiode darf dann keine Flüssigkeit mehr aus der Sprühvorrichtung austreten, weder in Form von herunterfallenden Tropfen, noch in Form eines massiven oder zerstäubten Flüssigkeitsstrahles.

Wenn Sprühperioden in relativ kurzen Zeitabständen aufeinander folgen, wird das Druckenspannungsventil in der oben beschriebenen Weise bereits kurz nach Ablauf der betreffenden Sprühperiode wieder geschlossen. Während längerer Pausen, z.B. mehreren Stunden, wird jedoch vorzugsweise das Druckentspannungsventil bis kurz vor Beginn oder bis zum Beginn der nächsten Sprühperiode offengehalten und erst dann geschlossen. Das offene Druckentspannungsventil läßt Flüssigkeitsdrücke entspannen und verhindert dadurch, daß bei Temperaturänderungen Flüssigkeit von der Druckleitung durch die Düsenvorrichtung hinausgedrückt wird. Temperaturänderungen können zu unterschiedlichen Volumenänderungen der Flüssigkeit und ihrer Leitungen führen, durch welche die Flüssigkeit aus den Leitungen herausgedrückt werden kann.

Die Erfindung wird im folgenden mit Bezug auf die Zeichnungen anhand mehrerer Ausführungsformen als Beispiele beschrieben. In den Zeichnungen zeigen
- Fig. 1: eine schematische Darstellung einer Flüssigkeits-Sprühvorrichtung nach der Erfindung mit einer Kolbenpumpe, deren Pumpenhub die während einer Sprühperiode zerstäubte Flüssigkeitsmenge bestimmt, wobei die Sprühperiode im wesentlichen der Zeitdauer des Druckhubes der Pumpe entspricht und die während einer Sprühperiode von einer Düsenvorrichtung zerstäubte Flüssigkeitsmenge der während des Druckhubes von der Pumpe geförderten Flüssigkeitsmenge entspricht, und
- Fig. 2: eine schematische Darstellung einer weiteren Ausführungsform einer Flüssigkeits-Sprühvorrichtung nach der Erfindung, bei welcher die während einer Sprühperiode zerstäubte Flüssigkeitsmenge durch die Öffnungszeiten von gesteuert geöffnet und geschlossenen Ventilen bestimmt wird, die sich im Strömungsweg zwischen einer Pumpe und einer Düsenvorrichtung befinden.

Die in Fig. 1 dargestellte Flüssigkeits-Sprühvorrichtung dient zum Sprühen von Flüssigkeit 4 wie beispielsweise Wasser, Lösungsmittel, flüssiges Waschmittel oder Mischungen davon auf Druckmaschinenzylinder, wie beispielsweise Gummituchzylinder, Druckplattenzylinder oder Gegendruckzylinder oder sonstige rotierende Zylinder, Rollen oder Walzen oder auf laufende Bedruckstoffe, um diese zu waschen, zu reinigen oder leicht zu befeuchten. Sie enthält einen Behälter 2 mit der Flüssigkeit 4, eine Kolbenpumpe 6 mit einem Kolben 8, eine an den saugseitigen Einlaß 10 der Pumpe 6 angeschlossene Saugleitung 12 mit einem federbelasteten Rückschlagventil 14, eine Düsenvorrichtung 16 zum Versprühen der Flüssigkeit 4 in Form eines Sprühstrahles 18, eine den druckseitigen Auslaß 20 der Pumpe 6 mit der Düsenvorrichtung 16 verbindende Druckleitung 22 mit einem federbelasteten Rückschlagventil 24 an ihrem stromaufwärtigen Anfang, und eine Druckentspannungsleitung 26 mit einem "Auf"- und "Zu"- gesteuerten Druckentspannungsventil 28 an ihrem stromaufwärtigen Anfang, welche mit der Druckleitung 22 zwischen ihrem Rückschlagventil 24 und der Düsenvorrichtung 16 strömungsmäßig verbunden ist. Das stromabwärtige Ende 30 der Druckentspannungsleitung 26 mündet oberhalb des Pegels der Flüssigkeit 4 in den Behälter 2. Das Rückschlagventil 14 in der Saugleitung 12 wird im folgenden Saugleitungsventil genannt. Es wird durch die Saugkraft der Pumpe 6 entgegen der Kraft einer Ventilfeder 15 in Strömungsrichtung zur Pumpe 6 hin geöffnet und bei Wegfall der Saugkraft durch die Ventilfeder 15 geschlossen. Das Rückschlagventil 24 in der Druckleitung 22 wird im folgenden Druckleitungsventil genannt. Es wird vom Flüssigkeitsdruck der Pumpe 6 in Strömungsrichtung von der Pumpe 6 weg in Richtung zur Düsenvorrichtung 16 geöffnet und bei Abfall des Flüssigkeitsdrucks unter einen bestimmten Wert durch die Ventilfeder 25 geschlossen. Dadurch ist beim Saughub der Pumpe 6 das Saugleitungsventil 14 offen und das Druckleitungsventil 24 geschlossen; beim Druckhub der Pumpe 6 ist das Saugleitungsventil 14 geschlossen und das Druckleitungsventil 24 offen. Der Saughub und der während einer Sprühperiode ausgeführte Druckhub der Pumpe 6 sind gleich groß. Durch die Größe des Saughubes wird die Menge Flüssigkeit "dosiert" in die Pumpe 6 gesaugt, die während eines folgenden Druckhubes durch den Druck der Pumpe 6 von der Düsenvorrichtung 16 versprüht wird. Bei einer Ausführungsform der Erfindung beträgt die Flüssigkeitsmenge beispielsweise 40 ml. Die Pumpe 6 wirkt somit als Dosierpumpe.

Die Düsenvorrichtung 16 enthält unmittelbar stromaufwärts einer oder mehrerer Sprühdüsen 32, welche den oder die Sprühstrahlen 18 erzeugen, ein federbelastetes Rückschlagventil 34. Dieses wird im folgenden Düsenventil 34 genannt. Es öffnet in Strömungsrichtung des Sprühstrahles 18 und wird in entgegengesetzter Richtung durch eine Ventilfeder 35 in Schließstellung gedrängt. Die Kraft dieser Ventilfeder 35 des Düsenventils 34 ist so groß, daß sie das Düsenventil 34 schließt, wenn der Druck der Flüssigkeit in der Druckleitung 22 nicht dazu ausreicht, die Flüssigkeit an den Düsen 32 zu zerstäuben. Das Düsenventil 34 hat zwei Funktionen: Der Schließdruck der Ventilfeder 35 ist so groß, daß nicht schon bei kleinen Flüssigkeitsdrücken, beispielsweise weniger als 0,4 bar, die weit unter dem Flüssigkeit-Zerstäubungsdruck liegen, Flüssigkeit auslaufen kann. Das geschlossene Düsenventil 34 verhindert außerdem ein Zurücklaufen der Flüssigkeit und damit ein Entleeren der Druckleitung 22 durch das Druckentspannugsventil 28 hindurch auch dann, wenn das Druckentspannungsventil 28 längere Zeit geöffnet ist. Am geschlossenen Düsenventil 34 bildet sich, weil keine Luft eintreten kann, eine die Flüssigkeit haltende Saugwirkung.

Das Ventil 28 in der Druckentspannungsleitung 26 wird im folgenden als Druckentspannungsventil 28 bezeichnet. Es wird von einer Steuervorrichtung 38 derart gesteuert, daß es vom Anfang der Sprühperiode bis kurz vor das Ende der Sprühperiode geschlossen ist, und dann bis über das Ende der Sprühperiode hinaus geöffnet ist.

Beim Druckhub der Pumpe 6 wird ihr Kolben 8 bis an das Druckhubende bewegt. In bevorzugter Ausführungsform ist die Strecke des Saughubes variabel einstellbar. Da die Saughubmenge im wesentlichen der anschließenden Druckhubmenge entspricht, wird durch die Einstellung des Saughubes die Flüssigkeitsmenge eingestellt oder dosiert, die beim Druckhub versprüht wird. Die Druckhub-Zeitdauer ist auch identisch und zeitgleich mit der Sprühperiode. Damit die Pumpe 6 die Flüssigkeit mit dem für die Zerstäubung erforderlichen Druck zur Düsenvorrichtung 16 und durch deren Düsen 32 in Form eines Sprühstrahles 18 während der Sprühperiode treiben kann, muß das Druckentspannungsventil 28 mindestens vom Anfang der Sprühperiode bis zum Ende oder mindestens bis kurz vor das Ende der Sprühperiode geschlossen sein. Das Druckentspannungsventil 28 wird in bevorzugter Ausführungsform erst so kurz vor Ablauf der Sprühperiode geöffnet, daß der in der Druckleitung 22 und der Düsenvorrichtung 16 von der Pumpe 6 erzeugte Flüssigkeitsdruck noch bis zum Ende der Sprühperiode ausreicht, um die Flüssigkeit 4 in Form eines Sprühstrahles 18 zu zerstäuben. In bevorzugter Ausführungsform wird das Druckentspannungsventil 28 ungefähr 0,1 bis 0,3 s vor Ablauf der Sprühperiode geöffnet und dann noch ungefähr 0,8 s über die Sprühperiode hinaus offengehalten, so daß sich eine gesamte Flüssigkeitsdruck-Entspannungszeit von ungefähr 1 s ergibt. Nach Ablauf der Sprühperiode kann das Druckentspannungsventil 28 auch länger offenbleiben. Es muß spätestens am Anfang der nächsten Sprühperiode wieder geschlossen sein. Das Ende der Sprühperiode ist zeitgleich mit dem Erreichen des Druckhubendes der Pumpe 6. Die zeitliche Abstimmung des Öffnens und Schließens des Druckentspannungsventils 28 erfolgt durch eine elektronische Steuervorrichtung 38. Hierzu kann die Steuervorrichtung 38 zeitlich aufeinander abgestimmte elektrische Signale oder elektrische Betriebsspannungen an die Pumpe 6 und an das Druckentspannungsventil 28 zu deren Betätigung abgeben. Es kann ein Sensor 40 an der Pumpe 6 vorgesehen sein, welcher in Abhängigkeit von einer bestimmten Hubposition des Pumpenkolbens 8 elektrische Signale an die Steuervorrichtung 38 gibt.

Gemäß einer bevorzugten Ausführungsform gibt der Sensor 40 an die Steuereinrichtung 38 ein Signal, wenn der Pumpenkolben 8 während seines Druckhubes eine kurz vor dem Ende des Druckhubweges gelegene Position erreicht. Aufgrund dieses Signals des Sensors 40 schaltet die Steuervorrichtung 38 den Pumpenantrieb, vorzugsweise auf den Pumpenkolben 8 wirkende Betätigungs-Durckluft oder Betätigungs-Druckflüssigkeit, ab, zeitlich so kurz bevor der Pumpenkolben das Ende des Druckhubweges erreicht, a) daß der Pumpenkolben 8 verlangsamt und dadurch "weich" das Ende des Druckhubweges erreicht und b), daß infolge der im System vorhandenen Energien - Betätigungsdruck des Pumpenkolbens 8, seine Bewegungsenergie, Flüssigkeitsdruck in der Druckleitung 22 und mechanische Spannung dieser Druckleitung 22 - die Flüssigkeit 4 noch bis zum Ende der Sprühperiode von der Düsenvorrichtung 16 versprüht wird, ohne daß Flüssigkeitstropfen entstehen und abfallen. Gleichzeitig mit dem Abschalten des Pumpenantriebs kann die Steuervorrichtung 38 an das Druckentspannungsventil 28 ein Signal geben, durch welches es geöffnet wird; es muß spätestens am Ende der Sprühperiode geöffnet sein. Am Ende der Sprühperiode beginnt der Pumpenkolben 8 seine Saughubbewegung. Dadurch wird das Druckleitungsventil 24 jetzt schnell geschlossen. Die Druckleitung 22 kann ein Schlauch sein.

Das Druckentlastungsventil 28 kann ein 2/2-Wege-Ventil sein.

An der elektronischen Steuervorrichtung 38 können die Zeitdauer und der Beginn und das Ende der Sprühperiode, die Größe des Saughubes der Dosierpumpe 6 und damit die während einer Sprühperiode versprühte Flüssigkeitsmenge, und andere Betriebsparameter auf verschiedene Werte eingestellt werden.

Bei der in Fig. 2 dargestellten weiteren Ausführungsform einer Flüssigkeits-Sprühvorrichtung sind Fig. 1 technisch oder funktionell entsprechende Teile mit gleichen Bezugszahlen versehen. Der wesentliche Unterschied besteht darin, daß in Fig. 2 ein von der Steuereinheit 38 gesteuert geöffnet und geschlossenes Ventil 44 in der Druckleitung 44 an einer Stelle angeordnet ist, welche stromaufwärts von der Anschlußstelle der Druckentspannungsleitung 26 in der Druckleitung 22 liegt. Die Zeitdauer der Sprühperiode ist somit im wesentlichen identisch mit der "offen"- Zeitdauer dieses gesteuerten Ventils 44. Die während der Sprühperiode versprühte Menge Flüssigkeit ist ebenfalls abhängig von der "offen"-Zeitdauer dieses Ventils 44. Es wird deshalb im folgenden "Dosierventil" 44 genannt. Bei geöffnetem Dosierventil 44 wird von der in Fig. 2 dargestellten Pumpe 7 Flüssigkeit 4 zur Düsenvorrichtung 16 gefördert und durch deren Düse oder Düsen 32 in Form eines oder mehrerer Sprühstrahlen 18 versprüht. Das Druckentspannungsventil 28 wird auch hier in der beschriebenen Weise kurz vor Ende der Sprühperiode geöffnet, wobei das Ende der Sprühperiode der Zeitpunkt ist, bei welchem das Dosierventil 44 durch die Steuervorrichtung 38 von der Offen-Stellung in die Schließstellung umgeschaltet wird.

Die Pumpe 7 von Fig. 2 ist eine Kolbenpumpe und hat ein Saugvolumen und ein gleich großes Druckvolumen, welche um ein Vielfaches größer sind als die während einer Sprühperiode von der Düsenvorrichtung 16 versprühte Flüssigkeitsmenge. Das Saugvolumen beträgt beispielsweise 200 ml. Die während einer Sprühperiode durch den Pumpendruck versprühte Flüssigkeitsmenge beträgt beispielsweise 40 ml. Dadurch wird der Pumpenkolben 8 während einer Sprühperiode nur um einen Teil seines gesamten Druckhubweges bewegt.

Fig. 2 zeigt die Möglichkeit, an die Saugseite der Pumpe 7 mehrere Druckleitungen 22, 22/2, 22/3, 22/4, 22/5 ... für eine entsprechende gleiche Vielzahl von Düsenvorrichtungen 16 anzuschließen. In jeder Druckleitung befindet sich ein Dosierventil 44/2, 44/3 usw. , und an jede Druckleitung ist ein eigenes Druckentspannungsventil 28 einer eigenen Druckentspannungsleitung 26, 26/2 usw. angeschlossen. Dadurch kann mit einer einzigen Pumpe 7 (oder bei Fig. 1 mit einer einzigen Pumpe 6) Flüssigkeit individuell zu einer oder zu einer Vielzahl von Düsenvorrichtungen 16 gefördert werden.

Sämtliche Druckleitungen 22, 22/2, 22/3 ... sind über ein einziges Rückschlagventil 50 an den druckseitigen Auslaß 20 der Pumpe 7 angeschlossen. Dieses Rückschlagventil 50 ist unmittelbar am oder nahe bei dem druckseitigen Auslaß 20 angeordnet und verhindert während des Saughubes der Pumpe 7 ein Zurücksaugen von Flüssigkeit 4 aus den stromaufwärts der Dosierventile 44, 44/2 ... gelegenen Druckleitungsabschnitten in die Pumpe 7. Dieses Rückschlagventil 50 wird durch den Förderdruck der Pumpe 7 während des Druckhubes in Förderrichtung von der Pumpe 7 weg entgegen der Kraft einer Ventilfeder 51 geöffnet und beim Wechsel vom Druckhub in den Saughub durch die Ventilfeder 51 und durch den Unterdruck der Pumpe 7 geschlossen.

Bei der Ausführungsform nach Fig. 2 gibt die Steuervorrichtung 38 dem Druckentspannungsventil 28 und den Dosierventilen 44, 44/2 ... sowie der Pumpe 7 die Steuersignale oder Betriebssignale in der Weise, daß das Druckentspannungsventil 28 während der Sprühperiode zunächst geschlossen ist, jedoch kurz vor Ablauf der Sprühperiode geöffnet wird und dann bis über das Ende der Sprühperiode hinaus geöffnet bleibt. Die Steuervorrichtung 38 steuert die Pumpe 7 in der Weise, daß sie in einem einzigen vollständigen Saughub soviel Flüssigkeit 4, beispielsweise 200 ml, aus dem Behälter 2 über die Saugleitung 12 ansaugt, wie für mehrere Sprühperioden benötigt werden. Dies bedeutet, daß bei jeder Sprühperiode der Kolben 8 der Pumpe 7 nur einen Teil der gesamten Druckhubstrecke zurücklegt. Die Größe dieser Teil-Druckhubstrecke ist davon abhängig, ob während einer Sprühperiode nur eines oder mehrere der Dosierventile 44, 44/2 ... geöffnet sind. Längs des Hubweges der Pumpe 7 können mehrere Sensoren 40 angeordnet sein, welche der Steuereinrichtung 38 über elektrische Leitungen die jeweilige Hubposition des Pumpenkolbens 8 melden. Dies ermöglicht eine Kontrolle, ob der Pumpenkolben 8 sich tatsächlich in der Position befindet, in welcher er sich aufgrund der Steuersignale der Steuervorrichtung 38 befinden müßte. Auf diese Weise kann die Steuervorrichtung 38 beispielsweise feststellen, ob die Pumpe 7 stets ausreichend mit Flüssigkeit 4 gefüllt ist oder in unerwünschter Weise Luft enthält. Auf die gleiche Weise kann auch durch einen einzelnen oder mehrere Sensoren 40 bei der Ausführungsform nach Fig.1 die Steuervorrichtung 38 überwachen, ob die Pumpe 6 vorschriftsmäßig Flüssigkeit 4 ansaugt oder in unerwünschter Weise Luft enthält. Luft ist viel "nachgiebiger", d.h. sie kann mit einem bestimmten Druck des Pumpenkolbens 8 viel mehr komprimiert werden als eine Flüssigkeit. Dadurch erreicht der Kolben mit einem bestimmten Kolbendruck bei Luft andere Axialpostitionen als bei Flüssigkeit im Zylinderraum.

Die optimale Entspannungszeit, während welcher das Druckentspannungsventil 28 der Figuren 1 und 2 geöffnet ist, und die Überschneidungszeit, um welche die Entspannungszeit in das Ende der Sprühperiode hineinragt, sind abhängig von der Art der Flüssigkeit. Ein wesentlicher Faktor ist auch, ob die Flüssigkeit Gase entwickelt oder enthält. Beispielsweise enthalten oder entwickeln einige Waschmittel Gase und bilden dann Gasblasen in der Waschflüssigkeit. Solche Gasblasen werden vom Förderdruck der Pumpe 6 oder 7 während des Druckhubes stärker komprimiert als der Flüssigkeitsanteil, so daß eine Gase enthaltende Flüssigkeit am Ende der Sprühperiode auch viel stärker in der Druckleitung 22, 22/2, 22/3 ... expandiert, als eine Flüssigkeit, welche keine Gase enthält. Je größer der Gasanteil in der Druckleitung 22, 22/2, 22/3 ... ist, desto wichtiger ist das Druckentspannungsventil 28. In Abhängigkeit von diesen Kriterien kann die Entspannungszeit, während welcher das Druckentspannungsventil 28 zur Druckentspannung der Druckleitung 22, 22/2, 22/3 ... mindestens geöffnet werden muß, zwischen ungefähr 0,1 s und 2 s liegen, und die Überschneidungszeit, um welche die Entspannungszeit in das Ende der Sprühperiode hineinragt, kann im Bereich von ungefähr 0,05 s bis 0,5 s liegen.

## Patentansprüche

1. Flüssigkeits-Sprühvorrichtung, insbesondere für Druckmaschinen, um Flüssigkeit auf einen rotierenden Druckmaschinenzylinder oder auf einen bewegten Bedruckstoff in einer Druckmaschine zu sprühen, mit einer Düsenvorrichtung (16) zum Zerstäuben und Sprühen der zerstäubten Flüssigkeit (4) in Form eines Sprühstrahles (18) während einer gesamten vorbestimmten Zeitdauer einer Sprühperiode, einer Saugleitung (12), welche die Saugseite (10) der Pumpe (6; 7) mit einem Behälter (4) strömungsmäßig verbindet und ein Saugleitungsventil (14) enthält, bei dessen Offenstellung die Pumpe Flüssigkeit (4) aus dem Behälter (2) saugen kann, mindestens einer Druckleitung (22; 22, 22/2, 22/3, 22/4, 22/5, ... ), welche die Druckseite (20) der Pumpe (6; 7) mit der Düsenvorrichtung (16) strömungsmäßig verbindet und ein Druckleitungsventil (24; 44, 44/2, 44/3, ... ) enthält, bei dessen Offenstellung die Pumpe (6; 7) die angesaugte Flüssigkeit durch die Druckleitung (22; 22, 22/2, 22/3, 22/4, 22/5, ... ) zur Düsenvorrichtung (16) fördern kann,
**dadurch gekennzeichnet,**
daß eine Druckentspannungsleitung (26) vorgesehen ist, welche zwischen dem Druckleitungsventil (24; 44, 44/2, 4/3 ... ) und der Düsenvorrichtung (16) von der Druckleitung (22; 22, 22/2, 22/3, 22/4, 22/5, ... ) abzweigt und ein, von einer Steuereinrichtung (38) automatisch gesteuertes Druckentspannungsventil (28) enthält, welche (38, 28) derart ausgebildet sind, daß das Druckentspannungsventil (28) während des Betriebes der Flüssigkeits - Sprühvorrichtung von der Steuereinrichtung (38) mindestens während einer so langen Anfangs-Zeitdauer der Sprühperiode in Schließstellung gehalten wird, daß die Pumpe (6; 7) während dieser Zeitdauer Flüssigkeit zur Düsenvorrichtung (16) fördern und durch sie hindurch zerstäuben kann, jedoch spätestens zum Zeitpunkt des Endes der Sprühperiode von der Steuereinrichtung (38) geöffnet wird und dadurch den Flüssigkeitsdruck von der Druckleitung (22; 22, 22/2, 22/3, 22/4, 22/5, ... ) in die Druckentspannungsleitung (26) entweichen läßt.

2. Flüssigkeits-Sprühvorrichtung nach Anspruch 1,
**dadurch gekennzeichnet,**
daß während des Betriebes das Druckentspannungsventil (28) automatisch bereits kurz vor Beendigung der Sprühperiode geöffnet wird und dann bis über das Ende der Sprühperiode hinaus während einer vorbestimmten Entspannungszeit offengehalten wird, bevor es dann für die nächste Sprühperiode wieder geschlossen wird, wobei die Zeitdauer vor Beendigung der Sprühperiode so kurz ist, daß der von der Pumpe (6; 7) erzeugte Flüssigkeitsdruck bis zum Ende der Sprühperiode eine Zerstäubung der Flüssigkeit an der Düsenvorrichtung (16) bewirkt.

3. Flüssigkeits-Sprühvorrichtung nach Anspruch 2,
**dadurch gekennzeichnet,**
daß während des Betriebes das Druckentspannungsventil (28) in der Größenordnung von 1 s oder wenigen 1/10 s automatisch bereits kurz vor Beendigung der Sprühperiode geöffnet wird.

4. Flüssigkeits-Sprühvorrichtung nach einem der Ansprüche 1 bis 3,
**dadurch gekennzeichnet,**
daß die Pumpe (6) eine Kolbenpumpe ist, welche wechselweise einen Saughub und einen gleichgroßen Druckhub ausführt, daß während des Betriebes die Zeitdauer des Druckhubes ungefähr zeitgleich mit der Sprühperiode ist, so daß die während des Druckhubes geförderte Flüssigkeitsmenge jeweils ungefähr gleich der während einer Sprühperiode versprühten Flüssigkeitsmenge ist.

5. Flüssigkeits-Sprühvorrichtung nach Anspruch 4,
**dadurch gekennzeichnet,**
daß die Saughubstrecke der Kolbenpumpe einstellbar ist, und daß die Sprühvorrichtung derart ausgebildet ist, daß sie im Betrieb den Pumpenkolben (8) während des Druckhubes ungeachtet von der Größe des Saughubes stets bis zum Ende des Druckhubweges bewegt.

6. Flüssigkeits-Sprühvorrichtung nach einem der Ansprüche 1 bis 5,
**dadurch gekennzeichnet,**
daß das Saugleitungsventil (14) ein in Strömungsrichtung zur Pumpe (6; 7) hin öffnendes, jedoch in Gegenrichtung schließendes Rückschlagventil ist.

7. Flüssigkeits-Sprühvorrichtung nach einem der Ansprüche 1 bis 6,
**dadurch gekennzeichnet,**
daß das Druckleitungsventil (24) ein in Strömungsrichtung von der Pumpe (6) weg öffnendes, jedoch in Gegenrichtung schließendes Rückschlagventil ist.

8. Flüssigkeits-Sprühvorrichtung nach einem der Ansprüche 1 bis 6,
**dadurch gekennzeichnet,**
daß das Druckleitungsventil (44, 44/2, 44/3 ...) ein von der Steuereinrichtung (38) gesteuertes Ventil ist, welches von der Steuereinrichtung (38) zeitlich abgestimmt auf die Öffnungszeiten und die Schließzeiten des Druckentspannungsventils (28) jeweils geschlossen oder geöffnet wird.

9. Flüssigkeits-Sprühvorrichtung nach einem der Ansprüche 1 bis 8,
**dadurch gekennzeichnet,**
daß an die Druckseite (20) der Pumpe (6; 7) eine Vielzahl von Druckleitungen (22, 22/2, 22/3, ... ) für eine entsprechende Vielzahl von Düsenvorrichtungen (16) angeschlossen ist.

10. Flüssigkeits-Sprühvorrichtung nach einem der Ansprüche 1 bis 9,
**dadurch gekennzeichnet,**
daß im Strömungsweg zwischen der Pumpe (7) und dem Druckleitungsventil (44, 44/2, 44/3, ... ) nahe beim oder im druckseitigen Auslaß (20) der Pumpe (7) ein Rückschlagventil (50) angeordnet ist, welches in Strömungsrichtung von der Pumpe (7) weg zum Druckleitungsventil hin öffnet und in Gegenrichtung schließt, und welches von einer Feder (51) in Schließrichtung gedrängt wird, um ein Absaugen von Flüssigkeit oder Luft aus der Druckleitung (22, 22/2 22/3, ... ) in die Pumpe (7) bei einem Saughub zu verhindern.

11. Flüssigkeits-Sprühvorrichtung nach einem der Ansprüche 1 bis 10,
**dadurch gekennzeichnet,**
daß die Düsenvorrichtung (16) wenigstens eine Düsenöffnung (32) und stromaufwärts nahe dieser Düsenöffnung (32) ein Rückschlagventil (34) aufweist, welches von einer Ventilfeder (35) in Schließstellung gedrängt und vom Druck der Flüssigkeit in der Druckleitung (22; 22, 22/2, 22/3, ... ) entgegen der Kraft der Ventilfeder (35) in Sprührichtung geöffnet wird.

## Claims

1. Spray device for fluid, especially for printing machines, in order to spray fluid onto a rotating printing press cylinder or on to moving printed material in a printing press, containing a nozzle device (16) to atomise and spray the atomised fluid (4) in the form of a jet of spray (18) during a total, preset time of a spray cycle, a suction line (12) which links the suction side (10) of the pump (6; 7) in the circuit to a tank (4) (sic) and contains a suction line valve (14) and, when said valve is open, the pump can draw in fluid (4) from the tank (2), at least one pressure line (22; 22, 22/2, 22/3, 22/4, 22/5 etc.) which links the delivery side (20) of the pump (6; 7) to the nozzle device (16) and contains a pressure line valve (24; 44, 44/2, 44/3 etc.) and, when said valve is open, the pump (6; 7) is able to deliver the fluid which has been drawn in, through the pressure line (22; 22, 22/2, 22/3, 22/4, 22/5 etc.) to the nozzle device (6),
characterised in that
a pressure relief line (26) is provided, which branches off between the pressure line valve (24; 44,44/2, 44/3 etc.) and the nozzle device (16) from the pressure line (22; 22, 22/2, 22/3, 22/4, 22/5) and contains a pressure relief valve (28) which is automatically controlled by a control device (38), which (38, 28) are designed so that, throughout the operation of the fluid spray device, the pressure relief valve (28) is kept closed by the control device (38) at least during an initial time of the spray cycle long enough for the pump (6; 7) to deliver fluid to the nozzle device (16) during this time and by means of which it can be atomised, but is opened by the control device (38) not later than the time of the end of the spray cycle and consequently allows the fluid pressure to escape from the pressure line (22; 22, 22/2, 22/3, 22/4, 22/5 etc.) into the pressure relief line (26).

2. Spray device for fluid, according to Claim 1,
characterised in that
during operation, the pressure relief valve (28) is opened automatically very shortly before the end of the spray cycle and is then kept open past the end of the spray cycle during a preset pressure relief time before it is then closed again for the next spray cycle, the time before the end of the spray cycle being so short that the fluid pressure produced by the pump (6; 7) causes the fluid to atomise at the nozzle device (16) right up to the end of the spray cycle.

3. Spray device for fluid according to Claim 2,
characterised in that
during operation the pressure relief valve (28) is opened automatically approximately 1 s or some tenths of a second very shortly before the end of the spray cycle.

4. Spray device for fluid according to one of the Claims 1 to 3,
characterised in that
the pump (6) is a piston pump which in turn executes a suction stroke and an equivalent compression stroke, that during operation the time of the compression stroke is approximately the same as the spray cycle so that the volume of fluid delivered during the compression stroke is in each case approximately equal to the volume of fluid which is atomised during a spray cycle.

5. Spray device for fluid according to Claim 4,
characterised in that
the suction stroke travel of the piston pump is adjustable and that the spray device is designed in such a way that, in operation, it always moves the pump piston (8), during the compression stroke, up to the end of the compression stroke travel regardless of the size of the suction stroke.

6. Spray device for fluid according to one of the Claims 1 to 5,
characterised in that
the suction line valve (14) is a non-return valve which opens in the direction of flow to the pump (6; 7), but closes in the opposite direction.

7. Spray device for fluid according to one of the Claims 1 to 6
characterised in that
the pressure line valve (24) is a non-return valve which opens in the direction of flow away from the pump (6) but closes in the opposite direction.

8. Spray device for fluid according to one of the Claims 1 to 6
characterised in that
the pressure line valve (44, 44/2, 44/3 etc.) is a valve controlled by the control device (38) and which is opened or closed, as relevant, by the control device synchronised to the times when the pressure relief valve (28) is open and closed.

9. Spray device for fluid according to one of the Claims 1 to 8,
characterised in that
a number of pressure lines (22, 22/2, 22/3 etc.) are connected to the delivery side (20) of the pump (6, 7) for a corresponding number of nozzle devices (16).

10. Spray device for fluid according to one of the Claims 1 to 9,
characterised in that
there is mounted in the flow path between the pump (7) and the pressure line valve (44, 44/2, 44/3 etc.), close to or in the outlet (20) at the delivery side of the pump (7) a non-return valve (50) which opens in the direction of flow away from the pump (7) towards the pressure line valve and closes in the opposite direction, and which is forced by a spring (51) into the closing direction in order to prevent fluid or air being drawn off from the pressure line (22, 22/2, 22/3 etc.) into the pump (7) during a suction stroke.

11. Spray device for fluid according to one of the Claims 1 to 10
characterised in that
the nozzle device (16) has at least one nozzle opening (32) and a non-return valve (34) upstream close to this nozzle opening (32) which is forced by a valve spring (35) into a closed position and is opened by the pressure of the fluid in the pressure line (22; 22, 22/2, 22/3, etc.) against the force of the valve spring (35) in the spray direction.

## Revendications

1. Dispositif de pulvérisation de liquide, en particulier pour machines à imprimer, afin de pulvériser dans une machine à imprimer un liquide sur un cylindre rotatif de machine à imprimer ou sur une matière à imprimer déplacée, comportant un dispositif à buses (16) pour l'atomisation et la pulvérisation du liquide (4) atomisé sous la forme d'un jet pulvérisé (18) pendant toute une durée prédéterminée d'une période de pulvérisation, comportant une conduite d'aspiration (12), qui relie le côté aspiration (10) de la pompe (6 ; 7) à un réservoir (4), de manière à assurer l'écoulement, et qui contient une soupape de conduite d'aspiration (14), en position ouverte de laquelle la pompe peut aspirer le liquide (4) du réservoir (2), comportant au moins une conduite de refoulement (22 ; 22, 22/2, 22/3, 22/4, 22/5, ...), qui relie le côté refoulement (20) de la pompe (6 ; 7) au dispositifs à buses (16), de manière à assurer l'écoulement et qui contient une soupape de conduite de refoulement (24 ; 44, 44/2, 44/3, ...), en position ouverte de laquelle la pompe (6 ; 7) peut envoyer le liquide aspiré à travers la conduite de refoulement (22 ; 22, 22/2, 22/3, 22/4, 22/5, ...) vers le dispositif à buses (16),
caractérisé en ce qu'il est prévu une conduite de détente (26) qui part de la conduite de refoulement (22 ; 22, 22/2, 22/3, 22/4, 22/5, ...), entre la soupape de conduite de refoulement (24 ; 44, 44/2, 44/3, ...) et le dispositif à buses (16), et qui contient une soupape de détente (28) commandée automatiquement par un dispositif de commande (38), qui (38, 28) sont conçus de manière que la soupape de détente (28) soit maintenue en position fermée, pendant le fonctionnement du dispositif de pulvérisation de liquide, par le dispositif de commande (38), au moins pendant une durée initiale de la période de pulvérisation, suffisamment longue pour que la pompe (6 ; 7) puisse envoyer du liquide au dispositif à buses (16), pendant cette durée et puisse l'atomiser à travers celui-ci, mais est ouverte par le dispositif de commande (38), au plus tard à l'instant de la fin de la période de pulvérisation et de ce fait laisse échapper la pression de liquide, de la conduite de refoulement (22 ; 22, 22/2, 22/3, 22/4, 22/5, ...) dans la conduite de détente (26).

2. Dispositif de pulvérisation de liquide selon la revendication 1,
caractérisé
en ce que pendant le fonctionnement, la soupape de détente (28) est automatiquement ouverte, déjà juste avant la fin de la période de pulvérisation et est ensuite maintenue ouverte jusqu'au-delà de la fin de la période de pulvérisation, pendant une durée de détente prédéterminée, avant d'être ensuite à nouveau fermée pour la période de pulvérisation suivante, la durée avant la fin de la période de pulvérisation étant si courte que la pression de liquide, produite par la pompe (6 ; 7) provoque, jusqu'à la fin de la période de pulvérisation, une atomisation du liquide sur le dispositif à buses (16).

3. Dispositif de pulvérisation de liquide selon la revendication 2,
caractérisé
en ce que pendant le fonctionnement, la soupape de détente (28) est automatiquement ouverte déjà juste avant la fin de la période de pulvérisation, d'un ordre de grandeur de 1 s ou de quelques 1/10 s.

4. Dispositif de pulvérisation de liquide selon l'une des revendications 1 à 3,
caractérisé
en ce que la pompe (6) est une pompe à piston, qui exécute alternativement une course d'aspiration et une course de refoulement sensiblement de durées égales, en ce que pendant le fonctionnement, la durée de la course de refoulement est approximativement égale à la période de pulvérisation, de sorte que la quantité de liquide, refoulée pendant la course de refoulement, est chaque fois à peu près égale à la quantité de liquide pulvérisée pendant une période de pulvérisation.

5. Dispositif de pulvérisation de liquide selon la revendication 4,
caractérisé
en ce que la distance de la course d'aspiration de la pompe à piston est réglable, et en ce que le dispositif de pulvérisation est conçu de manière qu'en fonctionnement il déplace le piston (8) de la pompe pendant la course de refoulement, indépendamment de l'importance de la course d'aspiration, toujours jusqu'à la fin de la distance de la course de refoulement.

6. Dispositif de pulvérisation de liquide selon l'une des revendications 1 à 5,
caractérisé
en ce que la soupape de conduite d'aspiration (14) est un clapet anti-retour s'ouvrant dans le sens d'écoulement vers la pompe (6 ; 7), mais se fermant en sens contraire.

7. Dispositif de pulvérisation de liquide selon l'une des revendications 1 à 6,
caractérisé
en ce que la soupape de conduite de refoulement (24) est un clapet anti-retour s'ouvrant dans le sens de l'écoulement, à partir de la pompe (6), mais se fermant en sens contraire.

8. Dispositif de pulvérisation de liquide selon l'une des revendications 1 à 6,
caractérisé
en ce que la soupape de conduite de refoulement (44, 44/2, 44/3, ...) est une soupape commandée par le dispositif de commande (38), qui est dans chaque cas fermée ou ouverte par le dispositif de commande (38), de manière adaptée dans le temps aux temps d'ouverture et aux temps de fermeture de la soupape de détente (28).

9. Dispositif de pulvérisation de liquide selon l'une des revendications 1 à 8,
caractérisé
en ce que du côté de refoulement (20) de la pompe (6 ; 7) est raccordé un grand nombre de conduites de refoulement (22, 22/2, 22/3, ...) pour un grand nombre correspondant de dispositifs à buses (16).

10. Dispositif de pulvérisation de liquide selon l'une des revendications 1 à 9,
caractérisé
en ce que dans le parcours d'écoulement entre la pompe (7) et la soupape de conduite de refoulement (44, 44/2, 44/3, ...), il est placé, à proximité de la sortie (20) côté refoulement de la pompe (7), ou dans celle-ci, un clapet anti-retour (50), qui s'ouvre dans le sens de l'écoulement, à partir de la pompe (7) vers la soupape de conduite de refoulement et qui se ferme dans le sens contraire, et qui est contrainte dans le sens de la fermeture, par un ressort (51), afin d'empêcher une aspiration de liquide ou d'air à partir de la conduite de refoulement (22, 22/2, 22/3, ...) dans la pompe (7), lors d'une course d'aspiration.

11. Dispositif de pulvérisation de liquide selon l'une des revendications 1 à 10,
caractérisé
en ce que le dispositif à buses (16) comporte au moins une ouverture de buse (32) et en amont, à proximité de cette ouverture de buse (32), un clapet anti-retour (34), qui est contraint par un ressort de soupape (35) en position de fermeture et qui est ouvert, par la pression du liquide, dans la conduite de refoulement (22 ; 22, 22/2, 22/3, ...), à l'encontre de la force du ressort de soupape (35), dans le sens de la pulvérisation.
